# EUROPÄISCHE PATENTSCHRIFT

(11) **EP 4 520 621 B1**
(45) Veröffentlichungstag und Bekanntmachung des Hinweises auf die Patenterteilung: **24.06.2026**
(21) Anmeldenummer: 24198541.5
(22) Anmeldetag: 05.09.2024
(51) Int. Cl.: B61L 17/00, B61J 3/02

(54) **VERFAHREN ZUM AUTOMATISCHEN RANGIEREN VON SCHIENENGEBUNDENEN GÜTERWAGEN IN EINER RANGIERANLAGE**
METHOD FOR AUTOMATICALLY MANOEUVRING RAIL-BOUND FREIGHT CARS IN A MANOEUVRING SYSTEM
PROCÉDÉ DE MANOEUVRE AUTOMATIQUE DE WAGONS FERROVIAIRES DANS UNE INSTALLATION DE TRIAGE

(30) Priorität: 11.09.2023 DE 102023124398
(43) Veröffentlichungstag der Anmeldung: 12.03.2025
(73) Patentinhaber: Voith Patent GmbH, 89522 Heidenheim (DE)
(72) Erfinder: Radewagen, Christian, 38228 Salzgitter (DE); Assmann, Gert, 81241 München (DE); Busch, Dietmar, 31177 Harsum (DE); Habets, Dr. Matheus, 73450 Neresheim (DE)
(74) Vertreter: Voith Patent GmbH - Patentabteilung

(56) Entgegenhaltungen:
- EP-B1- 0 697 321
- DE-A1- 10 338 606
- DE-A1- 102011 075 642

## Beschreibung

Die vorliegende Erfindung betrifft ein Verfahren zum automatisierten Rangieren von schienengebundenen Güterwagen in einer Rangieranlage gemäß dem Oberbegriff von Anspruch 1.

Das automatisierte Rangieren von schienengebundenen Güterwagen in Rangieranlagen ist bekannt. Beispielsweise wird auf WO 2018/137878 A1 und EP 2 718 165 B1 verwiesen. Beide Schriften beschreiben das automatisierte Abbremsen von von einem Ablaufberg in ein Richtungsgleis ablaufenden Güterwagen.

Eine besonders umfassende Rangierautomatik für schienengebundene Güterwagen und ein damit verbundenes Verfahren zum automatisierten Rangieren solcher schienengebundenen Güterwagen in einer Rangieranlage wird in EP 0 697 321 B1 offenbart. Die aus diesem Dokument bekannten Merkmale sind im Oberbegriff des Anspruchs 1 zusammengefasst. Demgemäß wird beim automatisierten Rangieren von schienengebundenen Güterwagen in einer Rangieranlage das Einlaufen eines Güterzuges in ein Einfahrgleis erfasst, wobei zunächst die Identität der einzelnen Wagen mit Hilfe einer an den Gleisen angebrachten Identifizierungseinrichtung und eines Datenträgers an den Güterwagen bei Vorbeifahrt automatisch erfasst und mit Angabe der für den Rangierbetrieb wichtigen Daten wie Wagennummer, Zielbahnhof und Ladungsgewicht zu einem Leitstandrechner gemeldet, dort zwischengespeichert und an einem Monitor dargestellt wird. Anschließend werden vom Leitstandrechner per Datenfunk an jeden einzelnen Wagen Steueranweisungen übermittelt, um die Abkopplung der Wagen gemäß einem Zerlegeplan einzuleiten, die Bremsen durch Betätigen eines Entlüftungsventils zu lösen und eine Steuer- und Regeleinrichtung für den automatischen Wagenablauf einzuschalten sowie Werte für die Soll-Ablaufgeschwindigkeit an die Wagen zu übermitteln. Alternativ zur Vorgabe durch den Leitstand kann die Geschwindigkeitsregelung auch nach Sollwerten erfolgen, die in der Steuereinheit im Güterzug fest vorprogrammiert sind.

Eine an den Einfahrgleisen installierte linienförmige, induktive Signalübertragung und ein Empfänger mit Sicherheitsschaltung und Druckschalter an den Güterwagen verhindert zuverlässig ein unbeabsichtigtes Abkoppeln der Wagen und Lösen der Bremsen außerhalb des Einfahrgleises. Die Abkopplung der Wagen und Entlüftung der Bremsen erfolgt nur dann, wenn ein entsprechender Steuerbefehl des Leitstandrechners anliegt, die Hauptluftleitung drucklos ist und ein Freigabesignal an der linienförmigen Signalübertragung anliegt. Nach Herstellung der Rangierbereitschaft werden die entkuppelten Wagen von einer ferngesteuerten Rangierlok oder einer Streckenlok über einen Ablaufberg der Rangieranlage geschoben. Unter Einwirkung der Hangabtriebskraft beschleunigen die einzelnen Wagen oder Wagengruppen auf der Talseite des Ablaufberges, sodass sich zwischen den einzelnen Güterwagen oder Güterwagenverbänden Abstände bilden, die dazu genutzt werden, die Weichen zwischen dem Ablaufberg und Richtungsgleisen so umzustellen, dass die Güterwagen beziehungsweise Güterwagenverbände das für sie bestimmte Richtungsgleis erreichen.

Sobald die einzelnen Güterwagen oder Güterwagenverbände am Ablaufberg eine vorbestimmte Geschwindigkeit überschreiten, wird ein Ablaufweg erfasst und eine Geschwindigkeitsregelung aktiviert. Ferner ist eine Abstandsregelung vorgesehen.

Nachteilig bei dem bekannten Verfahren zum automatisierten Rangieren von schienengebundenen Güterwagen in einer Rangieranlage ist der apparative Aufwand, der zum Erfassen des Einlaufens eines Güterzugs in das Einfahrgleis notwendig ist. So sind in der Regel eine Vielzahl von Einlaufgleisen in einer Rangieranlage vorgesehen, die bei dem bekannten Verfahren alle jeweils mit linienförmigen, induktiven Signalübertragungen ausgerüstet werden müssen. Zudem müssen die genannten Empfänger mit Sicherheitsschaltung und Druckschalter an den Güterwagen vorgesehen sein.

Der vorliegenden Erfindung liegt die Aufgabe zugrunde, ein Verfahren zum automatisierten Rangieren von schienengebundenen Güterwagen in einer Rangieranlage derart zu verbessern, dass das Einlaufen eines Güterzugs exakt und mit geringem Geräteaufwand erfasst werden kann und die Sicherheit des Verfahrens verbessert wird.

Die erfindungsgemäße Aufgabe wird durch ein Verfahren mit den Schritten von Anspruch 1 gelöst. In den abhängigen Ansprüchen werden vorteilhafte und besonders zweckmäßige Ausgestaltungen der Erfindung angegeben.

Das erfindungsgemäße Verfahren zum automatisierten Rangieren von schienengebundenen Güterwagen in einer Rangieranlage weist die folgenden Schritte auf:
- Erfassen des Einlaufens eines Güterzugs in ein Einfahrgleis;
- bei erfasstem Einlaufen Aktivieren einer automatischen Ablaufsteuerung, bei welcher eine Abrollgeschwindigkeit oder ein Abrollgeschwindigkeitsverlauf für einzelne Güterwagen oder einzelne Güterwagenverbände des Güterzugs bestimmt wird;
- Beschleunigen der einzelnen Güterwagen oder Güterwagenverbänden in einem Anschubgleis und/oder auf einem Abrollberg;
- Einstellen der bestimmten Abrollgeschwindigkeit oder des bestimmten Abrollgeschwindigkeitsverlaufs durch automatisiertes Bremsen des jeweiligen Güterwagens oder Güterwagenverbandes;
- Aufteilen der einzelnen Güterwagen oder Güterwagenverbände auf verschiedene Richtungsgleise.

Erfindungsgemäß wird das Einlaufen des Güterzugs in das Einfahrgleis über einen Abgleich von aktuellen GPS-Daten des Güterzugs und hinterlegten GPS-Positionsdaten der Rangieranlage und/oder hinterlegten GPS-Positionsdaten des Einlaufgleises erfasst.

Gemäß einer alternativen Ausführungsform der Erfindung wird das Einlaufen des Güterzugs in das Einfahrgleis durch Erfassen eines Eintritts des Güterzugs in einen Funksignalraum im Bereich des Einfahrgleises erfasst. Ein solcher Funksignalraum kann beispielsweise über Funkbarken, die in der Rangieranlage, insbesondere entlang des Einfahrgleises angeordnet sind, erzeugt werden. Die in diesen Funksignalraum eingeleiteten Funksignale können bevorzugt verschlüsselt sein und im Güterzug kann wenigstens ein entsprechender Empfänger vorgesehen sein, der die verschlüsselten Signale empfängt, entschlüsselt und hieraus das Einlaufen des Güterzugs in das Einfahrgleis ableitet.

In der Regel sind in einer erfindungsgemäßen Rangieranlage mehrere Einfahrgleise vorgesehen. Durch das erfindungsgemäße Verfahren ist jedoch eine Erfassungsvorrichtung an jedem einzelnen Einfahrgleis zur Erfassung des Einlaufens eines Güterzugs nicht notwendig. Vielmehr kann das Einfahren an mehreren Einfahrgleisen gleichzeitig über ein gemeinsames System übergeordnet erfasst werden.

Gemäß einer Ausführungsform des erfindungsgemäßen Verfahrens werden die aktuellen GPS-Daten des Güterzugs mit einem Navigationssystem des Güterzugs erfasst, also einem Navigationssystem an Bord des Güterzugs, und mit im Güterzug hinterlegten oder vom Güterzug abgerufenen GPS-Positionsdaten der Rangieranlage und/oder des Einfahrgleises verglichen. Bei Übereinstimmung des Vergleichs wird die automatische Ablaufsteuerung automatisch aktiviert. Alternativ wird ein Fahrzeugführer des Güterzugs zur Bestätigung der Aktivierung bei Übereinstimmung des Vergleichs aufgefordert und nach Bestätigung durch den Fahrzeugführer wird die automatische Ablaufsteuerung aktiviert.

Im Güterzug kann eine entsprechende Steuervorrichtung vorgesehen sein, zusätzlich zum Navigationssystem oder als Bestandteil des Navigationssystems des Güterzugs, in der die GPS-Positionsdaten verschiedener Rangieranlagen und/oder Einfahrgleise, die vom Güterzug angefahren werden können, hinterlegt sind oder die durch die Steuervorrichtung entsprechend beispielsweise über das Internet abgerufen werden.

Als Sicherheitsmechanismus kann vorgesehen sein, dass die automatische Ablaufsteuerung eine vorbestimmte Zeitspanne nach ihrer Aktivierung automatisch wieder deaktiviert wird. Durch diese zeitliche Begrenzung des automatisierten beziehungsweise teilautomatisierten Ablaufvorgangs können eigenständige, fehlerhaft ausgelöste Ablaufvorgänge vermieden werden.

Zusätzlich oder alternativ kann die automatische Ablaufsteuerung automatisch deaktiviert werden, wenn der letzte Güterwagen oder Güterwagenverband des Güterzugs in einem Richtungsgleis zum Stehen kommt.

Ferner ist es zusätzlich oder alternativ möglich, dass nach Ablauf einer vorbestimmten Zeitspanne nach Beschleunigen des einzelnen Güterwagens oder Güterwagenverbands der Güter oder Güterwagenverband bis zum Stillstand abgebremst wird, wenn kein Auffahrstoß im Güterwagen oder Güterwagenverband, mit welchem der Güterwagen oder Güterwagenverband auf einen anderen stehenden Güterwagen auffährt, festgestellt wird. Ein solcher Auffahrstoß kann beispielsweise durch Sensoren im Güterwagen oder Güterwagenverband erfasst werden, beispielsweise durch Beschleunigungssensoren oder Drucksensoren.

Gemäß einer besonders bevorzugten Ausführungsform der Erfindung wird die Betätigung einer Bremse in den einzelnen Güterwagen oder Güterwagenverbänden überwacht und es wird eine Fehlermeldung ausgegeben, wenn die Geschwindigkeit des jeweiligen Güterwagens oder Güterwagenverbands kleiner als die bestimmte Abrollgeschwindigkeit oder kleiner als der bestimmte Abrollgeschwindigkeitsverlauf ist, also eine gegenüber der aktuellen Geschwindigkeit vergleichsweise größere aktuelle Abrollgeschwindigkeit zu einem bestimmten Zeitpunkt vorgegeben wurde, und die Betätigung einer Bremse des Güterwagens oder Güterwagenverbands erfasst wurde. In diesem Fall ist die Betätigung der Bremse nämlich fehlerhaft, da der Güterwagen oder Güterwagenverband nicht die gewünschte Abrollgeschwindigkeit erreicht hat. Dementsprechend können geeignete Maßnahmen eingeleitet werden, wenn die Fehlermeldung ausgegeben wird.

Die Betätigung einer Bremse kann zum Beispiel mittels Sensorik am Bremsklotz oder Dehnungsmessstreifen im Bremsgestänge zwischen dem Bremszylinder und den Bremsklötzen oder durch Erfassung des Bremszylinderdrucks erfasst werden. Durch die Überwachung der Betätigung der Bremsen können bevorzugt Liegenbleiber auf der Strecke des Abrollbergs vermieden werden.

Gemäß einer Ausführungsform der Erfindung wird vor oder beim Beschleunigen der einzelnen Güterwagen oder Güterwagenverbände eine aktuelle Trägheit des jeweiligen Güterwagens oder Güterwagenverbands ermittelt und in der Abhängigkeit hiervon wird eine Abstoßgeschwindigkeit des Güterwagens oder Güterwagenverbands am Ende des Anschubgleises und/oder auf dem Abrollberg eingestellt, und/oder es wird eine Bremskraft, insbesondere zumindest eine anfängliche Bremskraft, beim Abbremsen des Güterwagens oder Güterwagenverbands auf die bestimmte Abrollgeschwindigkeit oder dem bestimmten Abrollgeschwindigkeitsverlauf eingestellt. Damit kann beispielsweise ein Abrollstoß einer Rangierlokomotive, mit welcher der Güterzug beziehungsweise ein Güterwagen oder Güterwagenverband im Anschubgleis und/oder auf dem Abrollberg beschleunigt wird, exakt dosiert werden, um eine gewünschte Initialgeschwindigkeit, mit der die Rangierlok den Güterwagen oder Güterwagenverband kurz vor einem automatischen Abkuppeln im Anschubgleis und/oder auf dem Abrollberg beschleunigt, und/oder die Bremskraft kann vorab genau eingestellt werden und somit die gewünschte Reduzierung der Geschwindigkeit nach dem Abkoppeln eingestellt werden.

Die Trägheit kann beispielsweise durch wenigstens einen Sensor in oder an einer Bremse eines Güterwagens, wie Bremsdrucksensor oder Dehnungsmessstreifen, ermittelt werden. Auch hier kommt beispielsweise ein Dehnungsmessstreifen am Bremsgestänge zwischen einem Bremsklotz und einem Bremszylinder und/oder am Bremsklotz in Betracht, und/oder ein Drucksensor, welcher den Bremsdruck im Bremszylinder erfasst.

Bevorzugt ist die automatische Ablaufsteuerung manuell vom Fahrzeugführer des Güterzugs aktivierbar, und zwar nur dann, wenn ein Einlaufen des Güterzugs in das Einfahrgleis erfasst wurde.

Gemäß einer vorzuziehenden Ausführungsform der Erfindung wird nach der Erfassung des Einlaufens des Güterzugs in das Einfahrgleis wenigstens eine der nachfolgenden Größen zur Bestimmung der Abrollgeschwindigkeit oder des Abrollgeschwindigkeitsverlaufs herangezogen:
- ein Gewicht einzelner Güterwagen oder einzelner Güterwagenverbände;
- die aktuelle Geschwindigkeit einzelner Güterwagen oder Güterwagenverbände;
- eine zu aktivierende Bremse einzelner Güterwagen oder der Güterwagenverbände;
- eine Anzahl von zu einem Güterwagenverband miteinander gekuppelten Güterwagen;
- ein Gefälle des Abrollbergs;
- eine Länge der Strecke des Abrollbergs und/oder vom Abrollberg bis zu einer vorbestimmten Halteposition im Richtungsgleis.

Die wenigstens eine entsprechende Größe kann zuvor manuell eingegeben worden sein oder kann automatisch ermittelt werden, durch geeignete Sensoren und/oder Berechnungen.

Mit dem erfindungsgemäßen Verfahren können zu große Abrollgeschwindigkeiten und zu kleine Abrollgeschwindigkeiten von Güterwagen oder Güterwagenverbänden beim Einrollen in die Richtungsgleise vermieden werden, indem die Beschleunigung der einzelnen Güterwagen oder Güterwagenverbände vor dem Abkoppeln optimal eingestellt werden kann und/oder die Güterwagen und/oder Güterwagenverbände gezielt auf bestimmte Abrollgeschwindigkeiten oder Abrollgeschwindigkeitsverläufe gebremst werden, damit Liegenbleiber und zu große Rangierstöße vermieden werden. Aus den GPS-Positionsdaten des Güterzugs beziehungsweise von dessen Güterwagen und/oder Güterwagenverbänden und bevorzugt dem Streckenprofil des Rangierbahnhofs, dem Gewicht der einzelnen Güterwagen oder Güterwagenverbände, das zum Beispiel mit Gewichtssensoren ermittelt wird, der Ermittlung einer passenden Abrollgeschwindigkeit und dem gezielten Bremseingriff, beispielsweise mit wenigstens einer Handbremse und/oder mit einer Betriebsbremse, in einem zuvor aktivierten Rangiermodus wird das automatisierte Rangieren von schienengebundenen Güterwagen in einer Rangieranlage weiter verbessert.

Die Güterwagen oder Güterwagenverbände können über Kupplungssignale automatisch gekuppelt und entkuppelt werden. Die Datenübertragung kann sowohl über Datenleitungen, Funk, NFC, und/oder Bluetooth erfolgen.

Durch Verwendung der GPS-Positionsdaten kann die Erfindung leicht bei bestehenden Rangieranlagen und Güterzügen nachgerüstet werden.

Die Erfindung soll nachfolgend anhand eines Ausführungsbeispiels und den Figuren exemplarisch beschrieben werden.

Es zeigen:
- Figur 1: eine Rangieranlage zur Ausführung eines erfindungsgemäßen Verfahrens in einer Profilansicht;
- Figur 2: ein Güterwagenverband auf einem Abrollberg;
- Figur 3: die Übermittlung eines Beschleunigungssignals von der Steuervorrichtung eines Güterwagens auf der Kuppe des Abrollbergs an die Rangierlok;
- Figur 4: den zeitlichen Ablauf eines erfindungsgemäßen Verfahrens in einer Rangieranlage in schematischer Darstellung.

In der Figur 1 ist exemplarisch eine Rangieranlage 1 mit einem Einfahrgleis 3 gezeigt, an welches sich ein Abrollberg 7 anschließt, der wiederum in einem Richtungsgleis 8 mündet. Wie in der Figur 4 dargestellt ist, sind dabei mehrere Einfahrgleise 3 parallel zueinander vorgesehen, die über entsprechende Weichen mit einem gemeinsamen Abrollberg 7 verbunden sind, der wiederum über entsprechende Weichen mit mehreren parallelen Richtungsgleisen 8 verbunden ist.

Anstelle des Abrollbergs 7 könnte auch ein Anschubgleis 6 ohne Gefälle vorgesehen sein, wie in der Figur 1 dargestellt ist. Ein solches Anschubgleis 6 könnte auch einem Abrollberg 7 vorgeordnet sein.

Sowohl ein Abrollberg 7 als auch ein Anschubgleis 6 dienen dazu, den auf dem Einfahrgleis 3 eingefahrenen Güterzug 2 mit dessen Güterwagen 4 derart zu beschleunigen, dass der führende Güterwagen 4 oder Güterwagenverband 5 auf eine vorbestimmte Geschwindigkeit beschleunigt wird, bevor dieser vom verbleibenden Güterzugteil durch Öffnen einer mechanischen Kupplung getrennt wird. Anschließend rollt, wie in der Figur 1 gezeigt ist, der Güterwagen oder hier der Güterwagenverband 5 aufgrund dieser Anschubgeschwindigkeit in das ihm zugeordnete Richtungsgleis 8 ein, wobei er im Richtungsgleis 8 auf eine bestimmte Abrollgeschwindigkeit oder ein bestimmten Abrollgeschwindigkeitsverlauf durch automatisiertes Bremsen gebracht wird.

Die Abrollgeschwindigkeit beziehungsweise der Abrollgeschwindigkeitsverlauf wird dabei so bestimmt, dass der abrollende Güterwagen 4 oder Güterwagenverband 5 einen im Richtungsgleis 8 stehenden Güterwagen 4 oder Güterwagenverband 5 so erreicht, dass er dort angekoppelt werden kann, jedoch keinen unerwünschten übermäßigen Kupplungsstoß ausübt. Der erste Güterwagen 4 oder Güterwagenverband 5, der jeweils in ein Richtungsgleis 8 einrollt, wird entsprechend an einer vorgegebenen Position zum Stillstand gebremst.

Die einzelnen Güterwagen sind, wie exemplarisch in der Figur 2 gezeigt ist, mit automatisiert betätigbaren Kupplungen 10 miteinander verbunden. Jede Kupplung 10 kann eine eindeutige Kupplungs-ID aufweisen und ferngesteuert ein Kupplungssignal zum Öffnen und Schließen empfangen. Im gezeigten Ausführungsbeispiel sind die mit kw11 und kw22 bezeichneten Kupplungen 10 geöffnet und die mit kw12 und kw21 bezeichneten Kupplungen 10 geschlossen, sodass die beiden Güterwagen 4 gemeinsam als Güterwagenverband 5 vom Abrollberg 7 in ein vorbestimmtes Richtungsgleis 8 ablaufen.

Die Güterwagen 4 weisen jeweils ferner bevorzugt einen Gewichtssensor 11 im Bereich jedes Drehgestells und/oder der Räder und Sensoren zur Erfassung der GPS-Positionsdaten des Güterwagens 4, zur Erfassung der aktuellen Neigung des Gleises, auf dem sich der Güterwagen 4 befindet, zur Erfassung der aktuellen Geschwindigkeit des Güterwagens 4, zur Erfassung der aktuellen Uhrzeit und/oder der dergleichen auf. Alle Sensoren können in einer gemeinsamen Steuervorrichtung integriert sein. In dieser Steuervorrichtung ist bevorzugt auch die Güterwagen-ID hinterlegt. Die Steuervorrichtung kann einen entsprechenden Sender aufweisen oder mit diesem verbunden sein, um diese Daten an einen Leitstand in der Rangieranlage 1 und/oder einen Leitrechner im Güterzug 2 zu übermitteln, der dann aus diesen Daten die geeignete Geschwindigkeit vor dem Abkuppeln und/oder die geeignete Abrollgeschwindigkeit oder den geeigneten Abrollgeschwindigkeitsverlauf berechnet.

Solche Steuervorrichtungen in den Güterwagen 4 sind exemplarisch mit 12 beziffert.

In der Figur 3 ist exemplarisch dargestellt, wie die Steuervorrichtung 12 des führenden Güterwagens 4, der auf der Kuppe des Abrollbergs 7 angekommen ist oder diese demnächst erreicht, diese Daten an die Rangierlok 13 sendet, damit diese diesen Güterwagen 4 geeignet beschleunigen kann.

In der Figur 4 sind in die schematisch dargestellte Rangieranlage 1 ferner einzelne Zeitpunkte des erfindungsgemäßen Verfahrens eingetragen. Zum Zeitpunkt I wird das Einlaufen eines Güterzugs 2 in ein Einfahrgleis 3 erfasst. Zum Zeitpunkt II wird die Rangierlok 13 durch ein entsprechendes Signal angewiesen, den Güterzug 2 geeignet zu beschleunigen, damit der führende Güterwagen 4 oder der führende Güterwagenverband 5 auf eine vorbestimmte Geschwindigkeit am Abrollberg 7 oder im Anschubgleis 6 gebracht wird, bei welcher er vom verbleibenden Abschnitt des Güterzugs 2 abgekuppelt wird, um in ein ihm zugeordnetes Richtungsgleis 8 abzurollen. Zum Zeitpunkt III werden die Bremsen des in das Richtungsgleis 8 einrollenden Güterwagens 4 oder Güterwagenverbands 5 gesteuert betätigt, damit der Güterwagen 4 oder Güterwagenverband 5 auf die bestimmte Abrollgeschwindigkeit oder den Abrollgeschwindigkeitsverlauf gebremst wird. Das Abbremsen kann mit automatisierten Betriebsbremsen und/oder automatisierten Handbremsen pneumatisch, elektropneumatisch oder elektrisch erfolgen.

Erfindungsgemäß wird das Einlaufen des Güterzugs 2 in das Einfahrgleis 3 durch einen Abgleich von GPS-Daten des Güterzugs 2 und GPS-Positionsdaten der Rangieranlage 1 und/oder des jeweiligen Einfahrgleises 3 erfasst. Hierfür können die Steuervorrichtungen 12 in den Güterwagen 4 verwendet werden.

Alternativ ist im Bereich des Einfahrgleises 3 ein Funksignalraum 9 vorgesehen und es wird erfasst, wenn ein Güterzug 2 in den Funksignalraum 9 eintritt.

### Bezugszeichenliste

- 1: Rangieranlage
- 2: Güterzug
- 3: Einfahrgleis
- 4: Güterwagen
- 5: Güterwagenverband
- 6: Anschubgleis
- 7: Abrollberg
- 8: Richtungsgleis
- 9: Funktionssignalraum
- 10: Kupplung
- 11: Gewichtssensor
- 12: Steuervorrichtung
- 13: Rangierlok
- I: Zeitpunkt
- II: Zeitpunkt
- III: Zeitpunkt

## Patentansprüche

1. Verfahren zum automatisierten Rangieren von schienengebundenen Güterwagen in einer Rangieranlage (1) mit den folgenden Schritten:
- Erfassen des Einlaufens eines Güterzugs (2) in ein Einfahrgleis (3);
- bei erfasstem Einlaufen Aktivieren einer automatischen Ablaufsteuerung, bei welcher eine Abrollgeschwindigkeit oder ein Abrollgeschwindigkeitsverlauf für einzelne Güterwagen (4) oder einzelne Güterwagenverbände (5) des Güterzugs (2) bestimmt wird;
- Beschleunigen der einzelnen Güterwagen (4) oder Güterwagenverbänden (5) in einem Anschubgleis (6) und/oder auf einem Abrollberg (7);
- Einstellen der bestimmten Abrollgeschwindigkeit oder des bestimmten Abrollgeschwindigkeitsverlaufs durch automatisiertes Bremsen des jeweiligen Güterwagens (4) oder Güterwagenverbandes (5);
- Aufteilen der einzelnen Güterwagen (4) oder Güterwagenverbände (5) auf verschiedene Richtungsgleise (8);
**dadurch gekennzeichnet, dass**
das Einlaufen des Güterzugs (2) in das Einfahrgleis (3) über einen Abgleich von aktuellen GPS-Daten des Güterzugs (2) und hinterlegten GPS-Positionsdaten der Rangieranlage (1) und/oder des Einfahrgleises (3) oder durch Erfassen eines Eintritts des Güterzugs (2) in einen Funksignalraum (9) im Bereich des Einfahrgleises (3) erfasst wird.

2. Verfahren gemäß Anspruch 1, **dadurch gekennzeichnet, dass** die aktuellen GPS-Daten des Güterzugs (2) mit einem Navigationssystem des Güterzugs (2) erfasst werden und mit im Güterzug (2) hinterlegten oder vom Güterzug (2) abgerufenen GPS-Positionsdaten der Rangieranlage (1) und/oder des Einfahrgleises (3) verglichen werden, und bei Übereinstimmung des Vergleichs die automatische Ablaufsteuerung automatisch aktiviert wird oder ein Fahrzeugführer des Güterzugs (2) zur Bestätigung der Aktivierung aufgefordert und nach Bestätigung die automatische Ablaufsteuerung aktiviert wird.

3. Verfahren gemäß einem der Ansprüche 1 oder 2, **dadurch gekennzeichnet, dass** die automatische Ablaufsteuerung eine vorbestimmte Zeitspanne nach ihrer Aktivierung automatisch wieder deaktiviert wird.

4. Verfahren gemäß einem der Ansprüche 1 bis 3, **dadurch gekennzeichnet, dass** die automatische Ablaufsteuerung automatisch deaktiviert wird, wenn der letzte Güterwagen (4) oder Güterwagenverband (5) des Güterzugs (2) in einem Richtungsgleis (8) zum Stehen gekommen ist.

5. Verfahren gemäß einem der Ansprüche 1 bis 4, **dadurch gekennzeichnet, dass** die Betätigung einer Bremse in den einzelnen Güterwagen (4) oder Güterwagenverbänden (5) überwacht wird und eine Fehlermeldung ausgegeben wird, wenn die Geschwindigkeit des jeweiligen Güterwagens (4) oder Güterwagenverbands (5) kleiner als die bestimmte Abrollgeschwindigkeit oder der bestimmte Abrollgeschwindigkeitsverlauf ist und die Betätigung einer Bremse des Güterwagens (4) oder Güterwagenverbands (5) erfasst wurde.

6. Verfahren gemäß einem der Ansprüche 1 bis 5, **dadurch gekennzeichnet, dass** vor oder beim Beschleunigen der einzelnen Güterwagen (4) oder Güterwagenverbände (5) eine aktuelle Trägheit des jeweiligen Güterwagens (4) oder Güterwagenverbands (5) ermittelt wird und in Abhängigkeit hiervon eine Abstoßgeschwindigkeit des Güterwagens (4) oder Güterwagenverbands (5) am Ende des Anschubgleises (6) eingestellt wird und/oder eine zumindest anfängliche Bremskraft beim Abbremsen des Güterwagens (4) oder Güterwagenverbands (5) auf die bestimmte Abrollgeschwindigkeit oder den bestimmten Abrollgeschwindigkeitsverlauf eingestellt wird.

7. Verfahren gemäß Anspruch 6, **dadurch gekennzeichnet, dass** die Trägheit durch wenigstens einen Sensor in oder an einer Bremse eines Güterwagens (4), wie Bremsdrucksensor oder Dehnungsmessstreifen, ermittelt wird.

8. Verfahren gemäß einem der Ansprüche 1 bis 7, **dadurch gekennzeichnet, dass** die automatische Ablaufsteuerung manuell vom Fahrzeugführer des Güterzugs (2) aktivierbar ist, nachdem ein Einlaufen des Güterzugs (2) in das Einfahrgleis (3) erfasst wurde.

9. Verfahren gemäß einem der Ansprüche 1 bis 8, **dadurch gekennzeichnet, dass** nach der Erfassung des Einlaufens des Güterzuges (2) in das Einfahrgleis (3) wenigstens eine der folgenden Größen, die zuvor manuell eingegeben wurde oder automatisch ermittelt wird, zur Bestimmung der Abrollgeschwindigkeit oder des Abrollgeschwindigkeitsverlaufs herangezogen werden:
- ein Gewicht einzelner Güterwagen (4) oder einzelner Güterwagenverbände (5);
- die aktuelle Geschwindigkeit einzelner Güterwagen (4) oder Güterwagenverbände (5);
- eine zu aktivierende Bremse einzelner Güterwagen (4) oder der Güterwagenverbände (5);
- eine Anzahl von zu einem Güterwagenverband (5) miteinander gekuppelten Güterwagen (4);
- ein Gefälle des Abrollbergs (7);
- eine Länge der Strecke des Abrollbergs (7) und/oder vom Abrollberg (7) bis zu einer vorbestimmten Halteposition im Richtungsgleis (8).

10. Verfahren gemäß einem der Ansprüche 1 bis 9, **dadurch gekennzeichnet, dass** nach Ablauf einer vorbestimmten Zeitspanne nach Beschleunigen des einzelnen Güterwagens (4) oder Güterwagenverbands (5) der Güterwagen (4) oder Güterwagenverband (5) bis zum Stillstand abgebremst wird, wenn kein Auffahrstoß im Güterwagen (4) oder Güterwagenverband (5), mit welchem der Güterwagen (4) oder Güterwagenverband (5) auf einen anderen stehenden Güterwagen (4) auffährt, festgestellt wird.

## Claims

1. Method for the automated shunting of rail-bound freight cars in a shunting yard (1), comprising the following steps:
- Detecting the entry of a freight train (2) into a receiving track (3);
- upon detecting entry, activating an automatic sequence control, in which a rolling speed or a rolling speed profile is determined for individual freight cars (4) or individual freight car units (5) of the freight train (2);
- Accelerating the individual freight cars (4) or freight car units (5) on a push track (6) and/or on a hump (7);
- Adjusting the determined rolling speed or rolling speed profile by automatically braking the respective freight car (4) or freight car consist (5);
- Distributing the individual freight cars (4) or freight car units (5) to different destination tracks (8);
**characterized in that**
the entry of the freight train (2) into the entry track (3) is detected by comparing current GPS data of the freight train (2) with stored GPS position data of the marshalling yard (1) and/or the entry track (3) or by detecting the entry of the freight train (2) into a radio signal zone (9) in the area of the entry track (3).

2. A method according to claim 1, **characterized in that** the current GPS data of the freight train (2) is acquired using a navigation system of the freight train (2) and is compared with GPS position data of the marshalling yard (1) and/or the entry track (3) stored in the freight train (2) or retrieved from the freight train (2), and if the comparison matches, the automatic sequence control is automatically activated, or a driver of the freight train (2) is prompted to confirm the activation, and after confirmation, the automatic sequence control is activated.

3. A method according to one of claims 1 or 2, **characterized in that** the automatic sequence control is automatically deactivated after a predetermined period of time following its activation.

4. A method according to any one of claims 1 to 3, **characterized in that** the automatic sequence control is automatically deactivated when the last freight car (4) or freight car consist (5) of the freight train (2) has come to a stop in a through track (8).

5. A method according to any one of claims 1 to 4, **characterized in that** the actuation of a brake in the individual freight cars (4) or freight car formations (5) is monitored, and an error message is issued when the speed of the respective freight car (4) or freight car formation (5) is less than the specified coasting speed or the specified coasting speed profile and the application of a brake on the freight car (4) or freight car formation (5) has been detected.

6. A method according to any one of claims 1 through 5, **characterized in that**, prior to or during the acceleration of the individual freight cars (4) or freight car formations (5), a current inertia of the respective freight car (4) or freight car formation (5) is determined, and, depending thereon, a release speed of the freight car (4) or freight car consist (5) at the end of the push track (6) is set and/or at least an initial braking force is set during braking of the freight car (4) or freight car consist (5) to the determined rolling speed or the determined rolling speed profile.

7. A method according to claim 6, **characterized in that** the inertia is determined by at least one sensor in or on a brake of a freight car (4), such as a brake pressure sensor or a strain gauge.

8. A method according to any one of claims 1 to 7, **characterized in that** the automatic sequence control can be manually activated by the driver of the freight train (2) after the freight train (2) has been detected entering the entry track (3).

9. A method according to any one of claims 1 to 8, **characterized in that**, after the entry of the freight train (2) into the entry track (3) has been detected, at least one of the following parameters, which was previously entered manually or is determined automatically, is used to determine the rolling speed or the rolling speed profile:
- the weight of individual freight cars (4) or individual freight car units (5);
- the current speed of individual freight cars (4) or freight car units (5);
- a brake to be activated on individual freight cars (4) or freight car trains (5);
- a number of freight cars (4) coupled together to form a freight car consist (5);
- a gradient of the starting ramp (7);
- a length of the route of the roll-off ramp (7) and/or from the roll-off ramp (7) to a predetermined stopping position in the directional track (8).

10. A method according to any one of claims 1 through 9, **characterized in that**, after a predetermined period of time has elapsed following acceleration of the individual freight car (4) or freight car consist (5), the freight car (4) or freight car consist (5) is braked to a stop if no rear-end collision is detected in the freight car (4) or freight car consist (5), in which the freight car (4) or freight car consist (5) collides with another stationary freight car (4).

## Revendications

1. Procédé de triage automatisé de wagons de marchandises sur rails dans une gare de triage (1), comprenant les étapes suivantes :
- détection de l'entrée d'un train de marchandises (2) sur une voie d'accès (3) ;
- une fois l'entrée détectée, activation d'une commande séquentielle automatique, dans laquelle une vitesse de roulement ou une courbe de vitesse de roulement est déterminée pour des wagons de marchandises individuels (4) ou des rames de wagons de marchandises individuelles (5) du train de marchandises (2) ;
- accélération des wagons de marchandises individuels (4) ou des rames de wagons de marchandises (5) sur une voie de poussée (6) et/ou sur une rampe de roulement (7) ;
- Réglage de la vitesse de roulement déterminée ou de la courbe de vitesse de roulement déterminée par un freinage automatisé du wagon de marchandises (4) ou du groupe de wagons de marchandises (5) concerné ;
- la répartition des wagons de marchandises individuels (4) ou des rames de wagons de marchandises (5) sur différentes voies de destination (8) ;
**caractérisé en ce que**
l'entrée du train de marchandises (2) sur la voie d'accès (3) est détectée par une comparaison entre les données GPS actuelles du train de marchandises (2) et les données de position GPS enregistrées de l'installation de triage (1) et/ou de la voie d'accès (3) ou par la détection de l'entrée du train de marchandises (2) dans une zone de signal radio (9) située à proximité de la voie d'accès (3).

2. Procédé selon la revendication 1, **caractérisé en ce que** les données GPS actuelles du train de marchandises (2) sont enregistrées à l'aide d'un système de navigation du train de marchandises (2) et sont comparées aux données de position GPS de l'installation de triage (1) et/ou de la voie d'entrée (3), et qu'en cas de concordance, la commande automatique du déroulement est activée automatiquement ou qu'un conducteur du train de marchandises (2) est invité à confirmer l'activation et que, après confirmation, la commande automatique du déroulement est activée.

3. Procédé selon l'une des revendications 1 ou 2, **caractérisé en ce que** la commande automatique de déroulement est automatiquement désactivée après un laps de temps prédéterminé suivant son activation.

4. Procédé selon l'une des revendications 1 à 3, **caractérisé en ce que** la commande automatique de circulation est automatiquement désactivée lorsque le dernier wagon de marchandises (4) ou le dernier ensemble de wagons de marchandises (5) du train de marchandises (2) s'est immobilisé sur une voie de direction (8).

5. Procédé selon l'une des revendications 1 à 4, **caractérisé en ce que** l'actionnement d'un frein dans les différents wagons de marchandises (4) ou des rames de wagons de marchandises (5) est surveillée et qu'un message d'erreur est émis lorsque la vitesse du wagon de marchandises (4) ou de la rame de wagons de marchandises (5) concerné est inférieure à la vitesse de roulement déterminée ou à la courbe de vitesse de roulement déterminée et que l'actionnement d'un frein du wagon de marchandises (4) ou de la rame de wagons de marchandises (5) a été détecté.

6. Procédé selon l'une des revendications 1 à 5, **caractérisé en ce que**, avant ou pendant l'accélération des wagons de marchandises individuels (4) ou des rames de wagons de marchandises (5), une inertie actuelle du wagon de marchandises (4) ou de la rame de wagons de marchandises (5) concerné est déterminée et, en fonction de celle-ci, une vitesse de poussée du wagon de marchandises (4) ou du train de wagons de marchandises (5) à l'extrémité de la voie de poussée (6) est réglée et/ou qu'une force de freinage, au moins initiale, est réglée lors du freinage du wagon de marchandises (4) ou du train de wagons de marchandises (5) pour atteindre la vitesse de roulement déterminée ou la courbe de vitesse de roulement déterminée.

7. Procédé selon la revendication 6, **caractérisé en ce que** l'inertie est déterminée par au moins un capteur situé dans ou sur un frein d'un wagon de marchandises (4), tel qu'un capteur de pression de freinage ou une jauge de contrainte.

8. Procédé selon l'une des revendications 1 à 7, **caractérisé en ce que** la commande automatique du déroulement peut être activée manuellement par le conducteur du train de marchandises (2) après qu'une entrée du train de marchandises (2) sur la voie d'accès (3) a été détectée.

9. Procédé selon l'une des revendications 1 à 8, **caractérisé en ce qu'**après la détection de l'entrée du train de marchandises (2) sur la voie d'accès (3), au moins l'une des grandeurs suivantes, qui a été préalablement saisie manuellement ou déterminée automatiquement, est utilisée pour déterminer la vitesse de roulement ou la courbe de vitesse de roulement :
- le poids de wagons de marchandises individuels (4) ou de rames de wagons de marchandises individuelles (5) ;
- la vitesse actuelle de wagons de marchandises individuels (4) ou de rames de wagons de marchandises (5) ;
- un frein à activer sur des wagons de marchandises individuels (4) ou sur des rames de wagons de marchandises (5) ;
- le nombre de wagons de marchandises (4) attelés les uns aux autres pour former un train de wagons (5) ;
- une pente de la rampe de roulement (7) ;
- une longueur du trajet de la rampe de descente (7) et/ou de la rampe de descente (7) jusqu'à une position d'arrêt prédéterminée sur la voie de guidage (8).

10. Procédé selon l'une des revendications 1 à 9, **caractérisé en ce qu'**après écoulement d'un laps de temps prédéterminé suivant l'accélération du wagon de marchandises (4) isolé ou du train de wagons de marchandises (5), le wagon de marchandises (4) ou le train de wagons de marchandises (5) est freiné jusqu'à l'arrêt si aucun choc par l'arrière n'est détecté dans le wagon de marchandises (4) ou le train de wagons de marchandises (5), lors duquel le wagon de marchandises (4) ou le train de wagons de marchandises (5) percute un autre wagon de marchandises (4) à l'arrêt.
